# EUROPÄISCHE PATENTSCHRIFT

(11) **EP 3 431 414 B1**
(45) Veröffentlichungstag und Bekanntmachung des Hinweises auf die Patenterteilung: **20.01.2021**
(21) Anmeldenummer: 18182536.5
(22) Anmeldetag: 09.07.2018
(51) Int. Cl.: B65D 81/20

(54) **VERFAHREN ZUM LAGERN UND/ODER TRANSPORTIEREN VON LEBENSMITTELN UND GASTRONORM-BEHÄLTER**
METHOD FOR STORING AND/OR FOR TRANSPORTING FOODSTUFFS AND CATERING CONTAINER
PROCÉDÉ DE STOCKAGE ET / OU DE TRANSPORT DE DENRÉES ALIMENTAIRES ET RÉCIPIENT GASTRONORME

(30) Priorität: 21.07.2017 DE 102017116577
(43) Veröffentlichungstag der Anmeldung: 23.01.2019
(73) Patentinhaber: Rieber AG, 8360 Eschlikon (CH)
(72) Erfinder: MAIER, Max, 71636 Ludwigsburg (DE)
(74) Vertreter: Schumacher & Willsau

(56) Entgegenhaltungen:
- EP-A1- 1 792 842
- EP-B1- 0 659 154
- WO-A1-2012/126807
- DE-A1-102008 009 247
- FR-A1- 2 978 750
- US-A- 4 919 955

## Beschreibung

Die Erfindung betrifft ein Verfahren zum Lagern und/oder Transportieren von Lebensmitteln sowie einen Gastronorm-Behälter mit einem vakuumdicht verschließenden Deckel und mit einem Vakuumierventil.

Entsprechende Behälter mit Vakuumierventil sind beispielsweise aus den Dokumenten WO2012/126807A1, EP0659154B1, DE102008009247A1 und US4919955A bekannt. Aus den Dokumenten FR2978750A1 und EP1792842A1 ist es bereits bekannt, Hilfsöffnungen in Glas-, insbesondere Marmeladenglasdeckeln mit Verschlüssen zu versehen, denen man es ansieht, wenn sie bereits geöffnet wurden.

Unter Gastronorm-Behältern versteht man ein von der Firma Rieber, Reutlingen, entwickeltes mittlerweile weltweit gebräuchliches Behältersystem, das durch die Verwendung genormter Größen einen einfachen Austausch von Lebensmittelbehältern ermöglicht und das insbesondere in lebensmittelverarbeitenden Betrieben sowie Großküchen Verwendung findet. Gastronorm-Behälter eignen sich vorwiegend zum Bereithalten von warmen und kalten Speisen beziehungsweise Lebensmitteln, aber auch zur Lagerung und zum Transport. Gastronorm-Behälter sind in der Regel aus Chromnickelstahl, Aluminium, Glas, Porzellan oder Kunststoff hergestellt. Sie sind grundsätzlich ineinander stapelbar, spülmaschinenfest und so robust, dass sie auch bei täglicher intensiver Benutzung in einer Großküche lange verwendet werden können.

Das Grundmaß der Gastronorm 1/1 beträgt 325 x 530 mm, was einer Annäherung an den sogenannten goldenen Schnitt entspricht. Kleinere Maße werden in Brüchen relativ zur Fläche des Grundmaßes angegeben, wobei die der-zeit gültige Europäische Norm die EN 631 ist. Ein besonderer Vorteil von Gastronorm-Behältern besteht darin, dass derselbe Behälter für die Produktion, Lagerung, den Transport und die Präsentation der Lebensmittel beziehungsweise Speisen verwendet werden kann.

Wenn Lebensmittel und insbesondere fertig zubereitete Speisen in Gastronorm-Behältern vom Hersteller zum Kunden transportiert werden, wird in manchen Fällen bereits heute ein Vakuum im Behälterinneren erzeugt, um die Haltbarkeit der Lebensmittel zu verlängern. Beim Aufheben des Vakuums durch den Kunden ertönt ein typischer Zischlaut, so dass der Kunde beim Ertönen dieses Zischlautes weiß, dass der Gastronorm-Behälter vakuumiert war. Die Aufhebung des Vakuums erfolgt dabei durch eine entsprechende Einwirkung auf das Vakuumierventil des Gastronorm-Behälters.

Ein Problem bei der Lagerung und/oder beim Transport von Lebensmitteln in Gastronorm-Behältern besteht darin, dass schlimmstenfalls mit einer böswilligen Verunreinigung der Lebensmittel durch kriminelle Dritte gerechnet werden muss.

Der Erfindung liegt die Aufgabe zugrunde, eine derartige böswillige Verunreinigung der Lebensmittel unwahrscheinlicher zu machen oder zumindest dafür zu sorgen, dass eine entsprechende Verunreinigung und ein entsprechender Verunreinigungsversuch vom Kunden erkannt werden kann, um eine Entsorgung der potentiell verunreinigten Lebensmittel zu ermöglichen.

Das erfindungsgemäße Verfahren zum Lagern und/oder Transportieren von Lebensmitteln löst diese Aufgabe mit den folgenden Schritten:
a) Einfüllen der Lebensmittel in einen Gastronorm-Behälter, der mit einem Vakuumierventil ausgestattet ist, durch einen Hersteller;
b) Erzeugen eines Vakuums in dem Gastronorm-Behälter, durch den Hersteller;
c) zumindest teilweises Überkleben des Vakuumierventils mit einem Sicherheitsetikett, das ganz oder teilweise nicht zerstörungsfrei lösbar ist, durch den Hersteller; und
d) Lagern und/oder zu einem Kunden Transportieren des Gastronorm-Behälters.

Vorteilhafte Ausgestaltungen und Weiterbildungen des erfindungsgemäßen Verfahrens ergeben sich aus den auf das Verfahren gerichteten Unteransprüchen.

Bereits dadurch, dass gemäß dem erfindungsgemäßen Verfahren standardmäßig ein Vakuum in dem mit den Lebensmitteln gefüllten Gastronorm-Behälter erzeugt wird, also auch dann, wenn dies zur Verlängerung der Haltbarkeit nicht erforderlich ist, ergibt sich ein Sicherheitsvorteil. Denn wenn der Kunde weiß, dass in dem Gastronorm-Behälter bei Anlieferung in jedem Fall ein Vakuum herrschen muss, wird er skeptisch werden, wenn der charakteristische Zischlaut beim Einwirken auf das Vakuumierventil ausbleibt. Im schlimmsten Fall ist aber damit zu rechnen, dass ein gut vorbereiteter potentieller krimineller Dritter das Vakuum aufhebt, die Lebensmittel verunreinigt und anschließend wieder ein Vakuum erzeugt. Dieser Gefahr tritt die Erfindung dadurch entgegen, dass das Vakuumierventil zumindest teilweise mit einem Sicherheitsetikett überklebt wird, das ganz oder teilweise nicht zerstörungsfrei lösbar ist. Derartige Sicherheitsetiketten werden zwar in vielen Fällen bereits standardmäßig genutzt, die naheliegende Verwendung eines solchen Sicherheitsetiketts im Falle eines durch einen Deckel verschlossenen Behälters besteht aber darin, auf zwei gegenüberliegenden Seiten des Behälters ein Sicherheitsetikett über den Deckel und die entsprechende Seitenwand des Behälters zu kleben, um einen eventuellen Versuch, den Deckel zu öffnen, erkennbar zu machen. Die der Erfindung zugrundeliegende Idee, ein Sicherheitsetikett ganz oder teilweise über das Vakuumierventil zu kleben, bietet neben der durch die genannte naheliegende Lösung bereits erhöhten Sicherheit noch weitere Vorteile im Hinblick auf die Sicherheit, und auch im Hinblick auf die Wirtschaftlichkeit. Denn bei der erwähnten naheliegenden Lösung unter Einsatz von zwei Sicherheitsetiketten ist es theoretisch immer noch denkbar, dass die Verunreinigung der Lebensmittel mit über das Vakuumierventil zugeführten Substanzen erfolgt und dass anschließend wieder ein Vakuum in dem Gastronorm-Behälter erzeugt wird. Ein solcher Fall wäre von dem Kunden nicht zu erkennen, wird aber durch die erfindungsgemäße Lösung erkennbar gemacht. Was die Wirtschaftlichkeit angeht, so bietet die Erfindung den Vorteil, dass die Verwendung von nur einem Sicherheitsetikett ausreicht, um den größtmöglichen Schutz zu bieten. Denn ohne die zumindest teilweise Zerstörung des über das Vakuumierventil geklebten Sicherheitsetiketts ist ein unerkennbares Öffnen des Deckels nicht möglich und auch ein Einbringen von Substanzen über das Vakuumierventil könnte erkannt werden.

Eine noch weitere Erhöhung der Sicherheit lässt sich erzielen, wenn vorgesehen ist, dass das Sicherheitsetikett ein nur dem Hersteller zur Verfügung stehendes, weitgehend fälschungssicheres Sicherheitsetikett ist. Unter "weitgehend fälschungssicher" ist in diesem Zusammenhang zu verstehen, dass, ähnlich wie beispielsweise im Falle von Banknoten, geeignete Sicherheitsvorkehrungen (beispielsweise Hologramme und dergleichen) vorgesehen sind, die eine Fälschung zumindest erheblich erschweren.

Als besonders vorteilhaft für das erfindungsgemäße Verfahren hat es sich erwiesen, dass der Gastronorm-Behälter ein metallischer Gastronorm-Behälter ist. Dabei ist es denkbar, im Falle der Erzeugung eines besonders starken Vakuums, wie es zur Verlängerung der Haltbarkeit erforderlich ist, Gastronorm-Behälter mit einer erhöhten Wandstärke zu verwenden, um einer eventuellen Verformung der Gastronorm-Behälter zuvorzukommen. Wenn es nur um den Sicherheitsaspekt geht, reicht ein schwächeres Vakuum und es können Standard-Gastronorm-Behälter verwendet werden. Die Deckel, können in beiden Fällen gleich sein.

Um überhaupt ein Vakuum erzeugen zu können, ist es erforderlich, dass der Gastronorm-Behälter einen vakuumdicht verschließenden Deckel aufweist. Dabei kann der Deckel insbesondere in seinem Randbereich mit geeigneten Dichtmitteln ausgestattet sein.

Weiterhin wird es als besonders vorteilhaft erachtet, dass der vakuumdicht verschließende Deckel das Vakuumierventil aufweist. Er kann dann vorzugsweise sowohl mit Standard-Gastronorm-Behältern, als auch mit Gastronorm-Behältern verwendet werden, die eine erhöhte Wandstärke aufweisen, um auch vergleichsweise starken Vakuums zu widerstehen, wie sie für eine (wesentliche) Verlängerung der Haltbarkeit erforderlich sind.

Der erfindungsgemäße Gastronorm-Behälter mit einem vakuumdicht verschließenden Deckel und mit einem Vakuumierventil löst die eingangs genannte Aufgabe der Erfindung dadurch, dass das Vakuumierventil im vakuumierten Zustand des Gastronorm-Behälters zumindest teilweise mit einem Sicherheitsetikett überklebt ist, das ganz oder teilweise nicht zerstörungsfrei lösbar ist. Dadurch ergeben sich die im Zusammenhang mit dem erfindungsgemäßen Verfahren erläuterten Vorteile und Eigenschaften in gleicher oder analoger Weise, weshalb zur Vermeidung von Wiederholungen auf die entsprechenden Ausführungen im Zusammenhang mit dem erfindungsgemäßen Verfahren verwiesen wird.

Gleiches gilt für die folgenden bevorzugten Ausführungsformen des erfindungsgemäßen Gastronorm-Behälters.

Auch im Falle des erfindungsgemäßen Gastronorm-Behälters kann vorgesehen sein, dass das Sicherheitsetikett ein nur dem Hersteller zur Verfügung stehendes, weitgehend fälschungssicheres Sicherheitsetikett ist.

Der Haupteinsatzzweck des erfindungsgemäßen Gastronorm-Behälters besteht darin, dass er im vakuumierten Zustand zu lagernde und/oder zu transportierende Lebensmittel enthält.

Auch im Hinblick auf den erfindungsgemäßen Gastronorm-Behälter wird bevorzugt, dass es sich um einen metallischen Gastronorm-Behälter handelt.

Weiterhin wird bevorzugt, dass der Deckel des erfindungsgemäßen Gastronorm-Behälters das Vakuumierventil aufweist.

Ein Ausführungsbeispiel des erfindungsgemäßen Verfahrens und ein Ausführungsbeispiel des erfindungsgemäßen Gastronorm-Behälters werden nachfolgend anhand der Zeichnungen beispielhaft erläutert.

Es zeigen:
- Figur 1: eine Draufsicht auf einen mit Lebensmitteln gefüllten Gastronorm-Behälter;
- Figur 2: einen Schnitt entlang der Schnittlinie A-A des Gastronorm-Behälters von Figur 1;
- Figur 3: eine Draufsicht auf den Gastronorm-Behälter von Figur 1 nach dem Aufkleben eines Sicherheitsetiketts;
- Figur 4: eine Schnittansicht entlang der Schnittlinie B-B des Gastronorm-Behälters von Figur 3; und
- Figur 5: eine perspektivische Darstellung des Gastronorm-Behälters von Figur 3.

Bei der nachfolgenden Beschreibung der Zeichnungen bezeichnen gleiche Bezugszeichen gleiche oder vergleichbare Komponenten.

Zunächst wird eine Ausführungsform des erfindungsgemäßen Verfahrens erläutert.

Figur 1 zeigt eine Draufsicht auf einen mit Lebensmitteln 10 gefüllten Gastronorm-Behälter 12 und Figur 2 zeigt einen Schnitt entlang der Schnittlinie A-A des Gastronorm-Behälters 12 von Figur 1, wobei die nur schematisch dargestellten Lebensmittel 10 nur in Figur 2 zu erkennen sind. Gemäß dem Verfahrensschritt a) wurden diese Lebensmittel 10 durch einen Hersteller in einen Gastronorm-Behälter 12 eingefüllt, der mit einem Vakuumierventil 14 ausgestattet ist, das der vakuumdicht verschließende Deckel 18 aufweist. Anschließend wurde gemäß dem Verfahrensschritt b) durch den Hersteller ein Vakuum in dem Gastronorm-Behälter 12 erzeugt, und zwar unter Verwendung einer nicht dargestellten an das Vakuumierventil 14 angepassten Vakuumpumpe.

Figur 3 zeigt eine Draufsicht auf den Gastronorm-Behälter 12 von Figur 1 nach dem Aufkleben eines Sicherheitsetiketts 16, Figur 4 zeigt eine Schnittansicht entlang der Schnittlinie B-B des Gastronorm-Behälters 12 von Figur 3 und Figur 5 zeigt eine perspektivische Darstellung des Gastronorm-Behälters 12 von Figur 3. Gemäß dem Verfahrensschritt c) wurde das Vakuumierventil 14 vollständig mit einem Sicherheitsetikett 16 überklebt, das ganz oder teilweise nicht zerstörungsfrei lösbar ist, und zwar durch den Hersteller. Bei diesem Sicherheitsetikett 16 handelt es sich vorzugsweise um ein Sicherheitsetikett, das nur diesem speziellen Hersteller zur Verfügung steht und das weitgehend fälschungssicher ist. In dem in den Figuren 3 bis 5 dargestellten Zustand ist der Gastronorm-Behälter 12 dazu bereit, gelagert und/oder zu einem Kunden transportiert zu werden, wie dies im Verfahrensschritt d) angegeben ist.

Die Figuren 3 bis 5 zeigen auch eine Ausführungsform des erfindungsgemäßen Gastronorm-Behälters 12. Denn der Gastronorm-Behälter 12 weist einen vakuumdicht verschließenden Deckel 18 auf und ist mit einem Vakuumierventil 14 ausgestatten, das im vakuumierten Zustand des Gastronorm-Behälters 12 zumindest teilweise mit dem Sicherheitsetikett 16 überklebt ist, das ganz oder teilweise nicht zerstörungsfrei lösbar ist. Das Sicherheitsetikett 16 steht vorzugsweise wieder nur dem speziellen Hersteller zur Verfügung und es ist weitgehend fälschungssicher. Der vakuumdicht verschießende Deckel 18 weist, wie erwähnt, das Vakuumierventil 14 auf, wobei es sich im dargestellten Fall um einen metallischen Gastronorm-Behälter 12 handelt, der die zu lagernden und/oder zu transportierenden Lebensmittel 10 enthält.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste

- 10: Lebensmittel
- 12: Gastronorm-Behälter
- 14: Vakuumierventil
- 16: Sicherheitsetikett
- 18: Deckel

## Patentansprüche

1. Verfahren zum Lagern und/oder Transportieren von Lebensmitteln (10), mit den folgenden Schritten:
a) Einfüllen der Lebensmittel (10) in einen Gastronorm-Behälter (12), der mit einem Vakuumierventil (14) ausgestattet ist, durch einen Hersteller;
b) Erzeugen eines Vakuums in dem Gastronorm-Behälter (12), durch den Hersteller;
c) zumindest teilweises Überkleben des Vakuumierventils (14) mit einem Sicherheitsetikett (16), das ganz oder teilweise nicht zerstörungsfrei lösbar ist, durch den Hersteller; und
d) Lagern und/oder zu einem Kunden Transportieren des Gastronorm-Behälters (12).

2. Verfahren nach Anspruch 1, **dadurch gekennzeichnet, dass** das Sicherheitsetikett (16) ein nur dem Hersteller zur Verfügung stehendes, weitgehend fälschungssicheres Sicherheitsetikett ist.

3. Verfahren nach Anspruch 1, **dadurch gekennzeichnet, dass** der Gastronorm-Behälter (12) ein metallischer Gastronorm-Behälter ist.

4. Verfahren nach Anspruch 1 oder 2, **dadurch gekennzeichnet, dass** der Gastronorm-Behälter (12) einen vakuumdicht verschließenden Deckel (18) aufweist.

5. Verfahren nach Anspruch 3, **dadurch gekennzeichnet, dass** der Deckel (18) das Vakuumierventil (14) aufweist.

6. Gastronorm-Behälter (12) mit einem vakuumdicht verschließenden Deckel (18) und mit einem Vakuumierventil (14), **dadurch gekennzeichnet, dass** das Vakuumierventil (14) im vakuumierten Zustand des Gastronorm-Behälters (12) mit einem Sicherheitsetikett (16) überklebt ist, das ganz nicht zerstörungsfrei lösbar ist.

7. Gastronorm-Behälter (12) nach Anspruch 6, **dadurch gekennzeichnet, dass** das Sicherheitsetikett (16) ein nur dem Hersteller zur Verfügung stehendes, weitgehend fälschungssicheres Sicherheitsetikett ist.

8. Gastronom-Behälter (12) nach Anspruch 6 oder 7, **dadurch gekennzeichnet, dass** er im vakuumierten Zustand zu lagernde und/oder zu transportierende Lebensmittel (10) enthält.

9. Gastronorm-Behälter (12) nach einem der Ansprüche 6 bis 8, **dadurch gekennzeichnet, dass** der Gastronorm-Behälter (12) ein metallischer Gastronom-Behälter ist.

10. Gastronorm-Behälter (12) nach einem der Ansprüche 6 bis 9, **dadurch gekennzeichnet, dass** der Deckel (18) das Vakuumierventil (14) aufweist.

## Claims

1. A method for storing and/or transporting food (10) comprising the following steps:
a) filling the food (10) into a Gastronorm container (12) provided with a vacuuming valve (14) by a manufacturer;
b) producing a vacuum in the Gastronorm container (12) by manufacturer;
c) at least partly pasting over the vacuuming valve (14) with a safety label (16) which is, in whole or in part, not removable without being damaged by the manufacturer; and
d) storing and/or transporting the Gastronorm container (12) to a customer.

2. The method according to claim 1, **characterised in that** the safety label (16) is a substantially forgery-proof safety label only available to the manufacturer.

3. The method according to claim 1, **characterised in that** the Gastronorm container (12) is a metal Gastronorm container.

4. The method according to claim 1 or 2, **characterised in that** the Gastronorm container (12) comprises a vacuum-tightly closing cover (18).

5. The method according to claim 3, **characterised in that** the cover (18) is provided with the vacuuming valve (14).

6. A Gastronorm container (12) comprising a vacuum-tightly closing cover (18) and a vacuuming valve (14), **characterised in that** the vacuuming valve (14) is pasted over with a safety label (16) which is, as a whole not removable without being damaged in the vacuumed state of the Gastronorm container (12).

7. The Gastronorm container (12) according to claim 6, **characterised in that** the safety label (16) is a substantially forgery-proof safety label only available to the manufacturer.

8. The Gastronorm container (12) according to claim 6 or 7, **characterised in that** it contains food (10) to be stored and/or to be transported in the vacuumed state.

9. The Gastronorm container (12) according to one of the claims 6 to 8, **characterised in that** the Gastronorm container (12) is a metal Gastronorm container.

10. The Gastronorm container (12) according to one of the claims 6 to 9, **characterised in that** the cover (18) is provided with the vacuuming valve (14).

## Revendications

1. Procédé de stockage et/ou de transport de denrées alimentaires (10) selon les étapes suivantes :
a) Remplissage des denrées alimentaires (10) dans un récipient gastronorme (12), qui est équipé d'une soupape à vide (14), par un fabricant ;
b) Génération d'un vide dans le récipient gastronorme (12) par le fabricant ;
c) Apposition au moins en partie sur la soupape à vide (14) d'une étiquette de sécurité (16), qui ne peut pas être retirée, en tout ou en partie, de manière non destructive, par le fabricant ; et
d) Stockage et/ou transport du récipient gastronorme (12) vers un client.

2. Procédé selon la revendication 1, **caractérisé en ce que** l'étiquette de sécurité (16) est une étiquette de sécurité pratiquement infalsifiable uniquement à la disposition du fabricant.

3. Procédé selon la revendication 1, **caractérisé en ce que** le récipient gastronorme (12) est un récipient gastronorme métallique.

4. Procédé selon la revendication 1 ou 2, **caractérisé en ce que** le récipient gastronorme (12) présente un couvercle (18) fermant de manière étanche au vide.

5. Procédé selon la revendication 3, **caractérisé en ce que** le couvercle (18) présente la soupape à vide (14).

6. Récipient gastronorme (12) avec un couvercle (18) fermant de manière étanche au vide et une soupape à vide (14), **caractérisé en ce qu'**une étiquette de sécurité (16), qui ne peut pas être retirée entièrement de manière non destructive, est apposée sur la soupape à vide (14) à l'état sous vide du récipient gastronorme (12).

7. Récipient gastronorme (12) selon la revendication 6, **caractérisé en ce que** l'étiquette de sécurité (16) est une étiquette de sécurité pratiquement infalsifiable uniquement à la disposition du fabricant.

8. Récipient gastronorme (12) selon la revendication 6 ou 7, **caractérisé en ce qu'**il contient des denrées alimentaires (10) à stocker et/ou à transporter à l'état sous vide.

9. Récipient gastronorme (12) selon l'une des revendications 6 à 8, **caractérisé en ce que** le récipient gastronorme (12) est un récipient gastronorme métallique.

10. Récipient gastronorme (12) selon l'une des revendications 6 à 9, **caractérisé en ce que** le couvercle (18) présente la soupape à vide (14).
